# EUROPÄISCHE PATENTSCHRIFT

(11) **EP 0 139 046 B1**
(45) Veröffentlichungstag und Bekanntmachung des Hinweises auf die Patenterteilung: **20.05.1987**
(21) Anmeldenummer: 83201300.7
(22) Anmeldetag: 26.09.1983
(51) Int. Cl.: E05D 15/10

(54) **Schiebetür- oder Schiebefensteranordnung**
Sliding door or window arrangement
Agencement de porte ou de fenêtre coulissante

(43) Veröffentlichungstag der Anmeldung: 02.05.1985
(73) Patentinhaber: B.A.W.K. Holding N.V., Curaçao (AN)
(72) Erfinder: Siroo, Harry, NL-5482 LN Schijndel (NL); de Roovere, Frans, B-3100 Heist op den Berg (BE)
(74) Vertreter: Mommaerts, Johan Hendrik, Dipl.-Phys.

## Beschreibung

Die Erfindung bezieht sich auf eine Schiebefenster- oder Schiebetüranordnung die einen Aussenrahmen mit einer festen Fläche und einer danebenliegenden mit einem Schiebefenster oder einer Schiebetür zu verschliessenden Öffnung sowie an der Ober-und Unterseite dieses Aussenrahmens angeordneten Schiebeführungen für ein Schiebefenster- oder Schiebetürrahmen umfasst welche Führungen sich entlang der Öffnung und der festen Fläche erstrecken um dadurch der Schiebefenster- oder Schiebetürrahmen an der Ober- und Unterseite vor oder hinter dieser festen Fläche verschieben zu können wobei dieser Schiebefenster- oder Schiebetürrahmen an der Ober- und Unterseite mit wenigstens zwei mit den entspechenden Führungen in Eingriff stehenden Fünrungsgliedern wie Rollen, Würfeln oder Zapfen versehen sind, die jeweils auf einem drehbar mit dem Rahmen verbundenen und quer in bezug auf den Aussenrahmen zwischen zwei Endstellungen verschiebbaren Schwenkarm angeordnet sind, um dadurch den Rahmen quer in bezug auf die Führungen verschieben zu können wenn er sich innerhalb des Umfanges der Öffnung befindet, und dies derart, dass dieser Rahmen in der einen Endstellung dieser Arme sich etwa ungefähr in der Ebene der Fläche befindet, und in der andern Endstellung parallel in bezug auf und entlang dieser Fläche verschiebbar ist, welche Arme mittels einem an Rahmen vorgesehenen Griff und mittels damit verbundener Antriebsstangen betätigt verden können.

Bei den bekannten Anordnungen dieser Art sind die Antriebsstangen mit auf quer vorstehenden Stiften angeordneten Rollen versehen, die mit unter unterschiedlichen Winkeln in bezug auf die Längsrichtung der Antriebsstange gerichteten Abschrägungen zusammenwirken können wobei diese Arme wie ein Winkelhebel arbeiten. Ausser dass solche Schieberahmen oder -Türe im geschlossenen Zustand bündig am festen teil anschliessen ist ein weiterer Vorteil, dass sie wegen der Querverschiebung auch an der Ober- und Unterseite an elastischen Lichtungen angepresst werden können, und somit eine bessere Dichtung bewirken als normale Schiebefenster und -Türe.

Diese bekannte Ausführung hat jedoch mehrere Nachteile. Die Reibung zwischen den Zapfen und den abgeschrägten kanten der Schwenkarme ist gross, während der tote Gang der Zapfen, bevor die wirksame Kante erreicht werden ist ebenfalls gross ist, so dass die vollständige Schwenkbewegung des Armes innerhalb des beschränkten Hubes des Betätigungsgriffes stattfinden muss, was eine grosse Kraft erfordert, die weiterhin auch durch die Drehpunkte übertragen werden muss, so dass deren Lagerung daran angepasst werden muss, und insbesondere spielfrei sein soll, damit innerhalb des beschänkten effektiven Schwenkwinkels eine genügende Querverschiebung gewährleistet ist. Weiterhin wird bei Drehung der Schwenkarme dadurch eine Reaktionskraft auf den Innenrahmen ausgeübt, dass die Führungsrollen oder -Zapfen an eine Seitenkante der entsprechenden Schiebeführung gepresst verden, was zu einer enheblichen Reibungsvergrösserung Anlass geben kann. Wegen solche Reaktionskräfte kann der Innenrahmen im Aussenrahmen festgeklemmt werden was das Öffnen der Tür oder des Fensters erschweren kann.

Die Erfindung schafft eine Verbesserung einer solchen Anordnung, welche Anordnung erfindungsgemäss dadurch gekennzeichnet wird, dass die Schwenkarme je mit einem in der Hauptsache koaxial in bezug auf den im Innenrahmen gelagerten Drehzapfen angeordneten Zahnsegment oder Ritzel versehen sind, dass mit einer in Längsrichtung des Rahmens verschiebbaren und mit der entsprechenden Antriebsstange gekoppelten Zahnstange in Eingriff ist.

Die Zahnstangen werden ohne toten Gang die Bewegung des Griffes auf die Wärme übertragen, so dass der ganze Hub des Griffes gleichmässig für das Schwenken benutzt, und die Kraftübertragung also über den ganzen Hub verteilt wird.

Insbesondere sind die an derselben Seite des Innenrahmens angeordneten Ritzel je mit einer gesonderten Zahnstange in Eingriff, welche Zahnstangen in einer Unterbrechung der diesbezüglichen Antriebsstange befestigt sind und einigermassen seitwärts von dieser Stange liegen so dass mehr Raum für die Ritzel oder Zahnsegmente vorhanden ist, und das Zusammenbauen vereinfacht wird.

Vorzugsweise werden die Zahnstangen benachbarten Schwenkarme an verschiedenen Seiten des diesbezüglichen Ritzels oder Segmentes angeordnet so dass die entsprechenden Schwenkarme in entgegengesetztem Sinne angetrieben werden, und Reaktionskräfte der Armenpaare einander immer gegenseitig ausgleichen.

Weiterhin kan der Betätigungsgriff mit Riegelmitteln versehen werden, die erlauben, den Innenrahmen in eine Stellung zu versetzen in welcher er nicht entlang der festen Fläche verschoben werden kann während ringsherum eine Lüftungsspalte freibleibt was dadurch ermöglicht wird dass der ganze Griffhub jetzt für die Verschiebung des Innenrahmens zur Verfügung steht und innerhalb dieses Hubes genugend Raum für eine solche Zwischenstellung vorhanden ist ohne dass dies zu Schwierigkeiten wegen Abmessungsstreuungen Anlass geben wird.

Schliesslich kann die Verbindung zwischen dem Betätigungsgriff und der Antriebsstange für die Schwenkarme an einer Seite des Rahmens unterbrechbar gemacht werden um dadurch den Innenrahmen in eine gekippte Lüftungsstellung stellen zu können. Bei der bekannten Ausführung ist dies zwar ebenfalls möglich jedoch dies kann dann zu Schwierigkeiten beim Lagern, insbesondere der unteren Schwenkarme führen.

Die Erfindung wird im Nachfolgenden näher an Hand einer Zeichnung erläutert in welcher in vereinfachter teilweise auseinander geschobener perspektivischer Darstellung der Betätigungsmechanismus einer erfindungsgemässen Anlage gezeigt worden ist.

In der Zeichnung sind nur diejenigen Teile dargestellt die für ein gutes Verständnis erforderlich sind und die sich nicht wesentlich von den in den bekannten Anordnungen benutzten Teilen unterscheiden. Namentlich sind die eigentliche Aussenrahmenprofile und Schiebetür- oder -Fensterrahmenprofile weggelassen.

Am Aussenrahmen sind an der Ober- und Unterschwelle Führungsprofile 1 vorgesehen die zum Führen des verschiebbaren Innenrahmens entlang einer festen Fläche oder einem festen Fenster (nicht dargestellt) dienen, und sich seitlich dieses festen Teiles und parallel dazu sowie entlang der Fenster- oder Türöffnung erstrecken. Dazu ist dieser Innenrahmen wie üblich, an der Unterseite mit einem Laufrädersatz 2 versehen, während an der Oberseite Zapfen 3 vorgesehen sind die in einer Rille des Oberprofiles 1 gleiten können

Die Räder 2 sind jeweils drehbar in einer Gabel 4 unterstützt, welche Gabel 4 mittels eines vertikalen Drehzapfens 5 an einem Schwenkarm 6 befestigt ist Die Zapfen 3 sind jeweils mittels einer Buchse oder Rolle 7 auf einem vertikalen Zapfen 8 unterstützt die auf einem Schwenkarm 6 der einem unteren Schwenkarm 6 gleich ist befestigt ist. Die Rolle 7 kann entlang einem nicht dargestellten Aussenrahmenprofilteil rollen, welcher die Auswärtsverschiebung des beweglichen Innenrahmensbegrenzt.

Mit jedem Schwenkarm 6 ist ein Ritzel oder Zahnsegment 9 mit koaxialem vertikalem Drehzapfen 10 verbunden. Jeder Drehzapfen steckt in einer Lagerbuchse 11 die in einer angepassten Ausnehmung des beweglichen Innenrahmens passt. Also sind die Schwenkarme 6 drehbar mit diesem Innenrahmen verbunden

Mit jedem Ritzel 9 ist eine Zahnstange 12 in Eingriff. Diese Zahnstangen sind im dargestellten Fall mit Querteilen 13, versehen die an ihren Enden mittels Stifte oder Nieten 14 od.dgl. mit einem Teil einer geteilten Antriebsstange 15 gekuppelt sind welche Stange in bekannter Weise in einem Profilhohlraum des beweglichen Innenrahmens verschiebbar ist. In dieser Weise Bind alle Zahnstangen an der Unter- bzw. Oberseite dieses Innenrahmens untereinander gekuppelt so dass bei einer Verschiebung der Stange 15 alle Schwenkarme 6 an der diesbezüglichen Seite dieses Innenrahmens gleichzeitig um den gleichen Winkel verdreht werden.

Obgleich im dargestellten Fall an jeder Seite zwei Schwenkarme 6 dargestellt worden sind kann auch eine grossere Zahl benutzt werden, wenn dies für die Führung eines grossen und/oder schweren Tür- oder Fensterinnenrahmens erwünscht ist, wobei die Zahl an der Unterseite grösser als an der Oberseite sein kann.

In der Nähe einer vertikalen Innenrahmenleiste ist der Endteil 15' jeder geteilten Antriebsstange 15 mit einer Winkelübertragung bekannter Ausführung gekuppelt, die aus einer abgerundeten L-förmigen Hülse 16 mit einem darin verschiebbaren Stahlband 17 besteht, welches Band imstande ist Zug- und Druckkräfte um die Ecke der Hulse 16 herum zu übertragen. Das andere Ende der beiden Bänder 17 ist mit einer in der vertikalen Innenrahmenleiste geführten Schubriegelstange 18 verbunden. Diese ist in einer geeigneten Weise mit einem Betätigungsgriff 19 gekuppelt. Bei einer Vorschiebung der Stange 18 mittels dieses Griffes werden somit die beiden Stangen 15 in entgegengesetztem Sinne verschoben.

Im dargestellten Fall sind die benachbarten Zahnstangen 12 entgegengesetzt in bezug auf die zugehörigen Ritzel gerichtet so dass diese Ritzel auch in entgegengesetztem Sinne drehen werden. Dies hat den Vorteil dass die auf den beweglichen Innenrahmen ausgeübten Reaktionskräfte einander ausgleichen werden Diese Kräfte können besonders bei schweren Anordnungen erheblich sein u.a. weil beim Ein-und Ausschwenken der Arme 6 die Rader 2 und Zapfen 3 an einen aufstehenden Rand der entsprechenden Führung 1 gepresst werden was zu einer Vergrosserung des Reibungswiderstandes Anlass geben wird.

Diese Ritzel-Zahnstangen-Übertragung hat den Vorteil dass diese eine gleichmassig über den ganzen Hub des Griffes 19 verteilte Verdrehung der Schwenkarme 6 bewirkt dies im Gegensatz zur bekannten Übertragung mit Mitnehmern und abgeschragten Kanten wobei erst ein toter Gang überwunden werden muss so dass die ganze Kraftübertragung während des letzten Teiles des Griffhubes stattfinden soll. Bei der erfindungsgemässen Ausführung wird am Anfang der Griffbewegung aus der Schliesstellung die Querverschiebung etwa proportionell mit der Winkelverinderung stattfinden denn der Griff mit einer geeigneten Verriegelung versehen wird, kann das Fenster oder die Tür in eine Stellung fixiert werden, in welcher eine Lüftungsspalte freibleibt, in welcher Stellung das Fenster oder die Tür jedoch noch nicht in bezug auf den festen Teil verschiebbar ist und deshalb gegen Einbruch gesichert ist.

Wenn die Stange 18 geteilt wird, und die beiden Teile unabhängie voneinander mit dem Griff gekuppelt sind, können in bekannter Weise Mittel vorgesehen werden die die Kupplung zwischen dem Griff und einer der beiden Teilstangen unterbrechen in welchem FFall das Fenster oder die Tür nur an einer Seite (meistens die Oberseite) geöffnet wird, und nur dort eine breite Lüftungsspalte erhalten wird.

## Patentansprüche

1. Schiebefenster- oder Schiebetüranordnung mit einem Aussenrahmen mit einer festen Fläche und einer danebenliegenden, mittels eines Schiebefensters oder einer Schiebetür zu verschliessenden Öffnung sowie an der Ober-und Unterseite dieses Aussenrahmens vorgesehene Schiebeführungen (1), die sich entlang dieser Öffnung und der festen Fläche erstrecken, um ein Schiebefenster- oder Schiebetürinnenrahmen vor oder hinter dieser festen Fläche verschieben zu können welcher Innenrahmen an der Ober- und Unterseite mit wenigstens zwei mit den etsprechenden Führungen in Eingriff stehenden Führungsgliedern (2, 3) versehen ist die jeweils auf einen drehbeweglich mit dem Innenrahmen verbundenen und quer in bezug auf den Aussenrahmen zwischen zwei Endstellungen beweglichen Arm (6) befestigt sind, um den Innenrahmen quer in bezug auf die Führungen verschieben zu können, wenn er sich innerhalb des Umfanges der Öffnung befindet und zwar derart dass dieser Innenrahmen in der einen Endstellung dieser Arme etwa ungefähr in der Ebene der festen Fläche liegt und in der andern Endstellung parallel zu und entlang dieser Fläche verschiebbar ist welche Arme mistels eines am Innenrahmen befestigten Griffes (19) und damit verbundenen Antriebsstangen (15, 16, 17, 18) betätigbar sind, dadurch gekennzeichnet, dass die Schwenkarme (6) jeweils mit einem etwa koaxial mit einem im Innenrahmen gelagerten Drehzapfen (10) angeordneten Zahnsegment oder Ritzel (9) versehen sind das mit einer in der Längsrichtung des Innenrahmens verschiebbaren und mit der entsprechenden Antriebsstange (15) gekuppelten Zahnstange (12) in Eingriff ist.

2. Anordnung nach Anspruch 1, dadurch gekennzeichnet, dass die an der gleichen Seite des Rahmens vorgesehenen Ritzel (9) jeweils mit einer gesonderten Zahnstange (12) in Eingriff sind, welche Zahnstangen (12) jeweils in einer Unterbrechung der entsprechenden Antriebsstange (15) befestigt sind, und einigermassen seitlich dieser Stange (15) liegen.

3. Anordnung nach Ansprüche 2, dadurch gekennzeichnet, dass die Zahnstangen (12) benachbarter Arme (6) an unterschiedlichen Seiten des entsprechenden Ritzels (9) oder Segmentes angeordnet sind.

4. Anordnung nach einem der Ansprüche 1 bis 3, dadurch gekennzeichnet, dass der Betätigungsgriff (19) mit Riegelmitteln versehen ist, die zulassen, den Innenrahmen in einer Stellung zu fixieren, in welcher er nicht entlang der festen Fläche verschiebbar ist, während ringsherum eine Lüftungsspalte freibleibt.

5. Anordnung nach einem der Ansprüche 1 bis 4, dadurch gekennzeichnet, dass die Verbindung zwischen dem Betätigungsgriff (19) und der Antriebsstange (15) fur die Schwenkarae (6) an einer Seite des Innenrahmens unterbrochen werden kann. um dadurch den Innenrahmen in einer gekippten Lüfftungsstellung einstellen zu können.

## Claims

1. A sliding window or door assembly, comprising an outer frame having a fixed pane and a juxtaposed opening to be closed by a sliding window or sliding door, as well as sliding guides (1) provided at the upper and lower sides of said outer frame and extending along said opening and said fixed pane, allowing to slide an inner sliding window or sliding door frame before or behind said fixed pane, said inner frame being provided, at its upper and lower sides, with at least two guide elements (2, 3) engaging the corresponding guides, said elements each being mounted on an arm (6) which is rotatably connected to said inner frame and is movable transversely between two terminal positions in respect of said outer frame, for allowing the inner frame to be shifted transversely in respect of said guides if it is situated within the circumference of said opening, this in such a manner that said inner frame, in one terminal position of said arms, is situated substantially in the plane of said fixed pane, and, in the other terminal position, is slidable parallel to and along said pane, said arms being adapted to be actuated by a handle (19) mounted on said inner frame and by driving rods (15,16,17,19) connected thereto, characterised in that said swivel arms (6) are each provided with a toothed segment or pinion (9) arranged substantially coaxially with a pivot pin (10) supported in said inner frame, said segment or pinion engaging a rack (12) which is slidable in the longitudinal direction of said inner frame, and is coupled with a corresponding driving rod (15).

2. The assembly of claim 1, characterised in that the pinions (9) provided at the same side of the frame are each engaging an individual rack (12), said racks (12) each being arranged in an interruption of the corresponding driving rod (15) and slightly laterally offset in respect of said rod (15).

3. The assembly of claim 2, characterised in that said racks (12) of adjacent arms (6) are situated at different sides of the corresponding pinion (9) or segment.

4. The assembly of any one of claims 1..3, characterised in that the actuating handle (19) is provided with latching means allowing to lock said inner frame in a position in which it cannot be shifted along said fixed frame, a ventilating slot then remaining free around said inner frame.

5. The assembly of any one of claims 1..4, characterised in that the connection between said actuating handle (19) and said driving rods (15) for the swivel arms (6) can be interrupted at one side of said inner frame, thus allowing said inner frame to be adjusted in a tilted position.

## Revendications

1. Assemblage de fenêtre ou porte coulissante, comprenant un châssis externe avec un panneau fixe et une ouverture juxtaposée adaptée à être fermée par une fenêtre ou porte coulissante, et des guidages à glissière (1) prévues aux côtées supérieures et inférieures du châssis externe et s'étendant le long de cette ouverture et du panneau fixe, afin de pouvoir faire coulisser un châssis interne de la fenêtre ou porte coulissante avant ou arrière de ce panneau fixe, ce châssis interne étant prévu, aux côtées supérieure et inférieure, d'au moins deux éléments de guidage (2, 3) s'engageant dans les guidages correspondantes et chacun fixé à un bras (6) pivotant connecté au châssis interne et mouvable entre deux positions finale vis-à-vis le châssis externe, afin de pouvoir déplacer ce châssis interne transversalement vis-à-vis des glissières quand ils se trouve à l'intérieur de l'étendue de cette ouverture, et bien tellement que ce châssis interne, dans l'une position finale de ces bras, est situé environ dans le plan du panneau fixe, et, dans l'autre position finale, est coulissable parallèlement à et le long de ce panneau, ces bras étant actionnables par une poignée (19) montée au châssis interne, et par des tiges de commande (15, 16, 17, 18) connectées à cette poignée, caractérisée en ce que chaque bras pivotant (6) est prévu d'un élément denté ou pignon (9) arrangé sensiblement coaxialement à un pivot (10) supporté dans le châssis interne, cet élément ou pignon étant engrené avec une tige dentée (12) coulissante dans la direction longitudinale de ce châssis interne, et couplée à la tige de commande (15) correspondante.

2. Assemblage suivant la revendication 1, caractérisée en ce que chacun des pignon (9) arrangé à la même côtée du châssis est engrené avec un tige dentée (12) individuelle, chaque tige (12) étant montée dans une interruption de la tige de commande (15) correspondante, et étant située quelque peu latéralement de la dernière tige (15).

3. Assemblage suivant la revendication 2, caractérisée en ce que les tiges dentées (12) des bras (6) adjacents sont arrangées aux côtées opposées du pignon (9) ou segment correspondant.

4. Assemblage suivant une des revendications 1..3, caractérisée en ce que la poignée (19) est prévue des moyens de verrouillage permettant la fixation du châssis interne dans une position dans laquelle celui n'est pas mouvable le long du panneau fixe, une fente de ventilation restant libre autour de ce châssis.

5. Assemblage suivant une des revendications 1..4, caractérisée en ce que la liaison entre la poignée de commande (19) et les tiges de commande (15) des bras pivotant (6) peut être interrompue à une côtée du châssis interne afin de pouvoir ajuster ce châssis interne dans une position basculée.
